# EUROPÄISCHE PATENTSCHRIFT

(11) **EP 3 685 413 B1**
(45) Veröffentlichungstag und Bekanntmachung des Hinweises auf die Patenterteilung: **31.05.2023**
(21) Anmeldenummer: 18800503.7
(22) Anmeldetag: 24.10.2018
(51) Int. Cl.: H01F 29/02, H01F 27/32, H01F 27/29

(54) **WICKLUNGSEINHEIT MIT AM STÜTZER AUSGEBILDETEN ANZAPFUNGEN**
WINDING UNIT WITH TAPPINGS FORMED ON THE SUPPORT
UNITÉ DE BOBINAGE AVEC RACCORDEMENTS FORMÉS SUR LE SUPPORT

(30) Priorität: 21.11.2017 DE 102017220779
(43) Veröffentlichungstag der Anmeldung: 29.07.2020
(73) Patentinhaber: Siemens Energy Global GmbH & Co. KG, 81739 München (DE)
(72) Erfinder: SILLE, Richard, 73230 Kirchheim (DE); MORENO, Andre Luiz, 13224-240 Varzea Paulista (BR); NAVARRO, Martin Alsina, 13219-710 Jundiai-SP (BR)
(86) Internationale Anmeldenummer: PCT/EP2018/079127
(87) Internationale Veröffentlichungsnummer: WO 2019/101460

(56) Entgegenhaltungen:
- DE-A1- 2 640 595
- KR-A- 20160 121 645
- US-A1- 2013 043 966
- US-A1- 2014 118 101

## Beschreibung

Die Erfindung betrifft eine Wicklungseinheit zum Anschluss an ein Hochspannungsnetz mit einer in einem festen Isolierkörper eingebetteten Wicklung, einer ersten Hauptanschlussklemme, die mit einem ersten Wicklungsende der Wicklung verbunden und an einem ersten am Isolierkörper angeformten Stützer angeordnet ist, und einer zweiten Hauptanschlussklemme, die mit einem zweiten Wicklungsende der Wicklung verbunden ist, wobei die Wicklung Teilwicklungen und Anzapfungen aufweist, mittels derer die Anzahl der in Reihe geschalteten Windungen der Teilwicklungen einstellbar ist und die jeweils über eine jeweilige sich in dem Isolierkörper erstreckende Ausleitung mit einer jeweiligen von außen zugänglichen Anzapfungsanschlussklemme verbunden sind, wobei die Anzapfungsanschlussklemmen am Stützer ausgebildet sind, wobei jeder Stützer rotationssymmetrisch ausgebildet ist und sich in einer Längsrichtung erstreckt.

Eine solche Wicklungseinheit ist aus der DE 26 40 595 A1 bekannt. Dort ist eine Wicklungseinheit offenbart, die in einem festen Isolierkörper eingebettet ist. Es sind zwei radiale Ausleitungsstutzen vorgesehen, die jeweils mit einer Hauptanschlussklemme ausgerüstet sind. Die Hauptanschlussklemmen sind jeweils mit einem Wicklungsende verbunden. Darüber hinaus sind wenigstens zwei Anzapfungsklemmen vorgesehen, die in einem der Ausleitungsstutzen angeordnet sind. Dabei sind die Anzapfungsklemmen jeweils mit einer Anzapfung der Hauptwicklung verbunden.

Die US 2014/118101 A1 beschreibt eine Wicklungseinheit, die in einem Harzblock eingebettet ist. Die Wicklung weist Anzapfungen auf, die mit mittig im Harzblock angeordneten Anzapfungsanschlussklemmen verbunden sind.

Weiterer Stand der Technik ist in der US 2013/043966 A1 und der KR 2016 0121645 A beschrieben.

Dem Fachmann ist aus der Praxis eine Wicklungseinheit bekannt, die in Figur 1 in einer Stirnansicht und in Figur 2 in einer geschnittenen Seitenansicht verdeutlicht ist. So verfügt die vorbekannte Wicklungseinheit 10 über einen als Harzblock 11 ausgeführten Isolierkörper, in dem eine Oberspannungswicklung 12 angeordnet ist. Die Oberspannungswicklung 12 besteht aus einer ersten 13 und zweiten Teilwicklung 14, deren einander zugewandten Wicklungsenden über sich durch den Harzblock 11 erstreckende Ausleitungen 15 und 16 mit Anzapfungsanschlussklemmen 5 beziehungsweise 6 verbunden sind, die von außen kontaktierbar sind. Darüber hinaus sind vier weitere Anzapfungen 17 erkennbar, die ebenfalls über Ausleitungen 18 mit den Anzapfungsanschlussklemmen 3 und 4 sowie 7 und 8 verbunden sind. Unter dem Begriff "Anzapfung" ist im Folgenden die Stelle der Wicklung bezeichnet, an der deren Windung die jeweilige Ausleitung 18 kontaktiert.

Eine obere Hauptanschlussklemme 19 ist am freien Ende eines am Harzblock 11 angeformten Stützers 1 erkennbar. Eine untere Hauptanschlussklemme 20 ist entsprechend am freien Ende eines ebenfalls am Harzblock 11 angeformten Stützers 2 ausgebildet. Um die Hauptanschlussklemmen 19 und 20 miteinander zu verbinden, müssen zwei Anzapfungsanschlussklemmen miteinander verbunden werden. Durch Verbindung der Anzapfungsanschlussklemmen 5 und 6 ist die Anzahl der in Reihe geschalteten Windungen der Oberspannungswicklung 12 am größten. Eine Verbindung der Anzapfungsanschlussklemmen 4 und 7 führt zu einer Reihenschaltung einer mittleren Anzahl von Windungen, wohingegen eine Verbindung der Anzapfungsanschlussklemmen 3 und 8 zu einer Reihenschaltung von Windungen führt, deren Anzahl vergleichsweise am kleinsten ist.

In Figur 1 sind die Anzapfungsanschlussklemmen 3 und 8 über eine Anschlusslasche 21 miteinander verbunden. Somit können in dem gezeigten Beispiel an den Hauptanschlussklemmen 19 und 20 etwa -5% der Nominalen Spannung abgegriffen werden. Bei Verbindung der Anzapfungsanschlussklemmen 3 und 7 läge die dort herrschende Spannung bei etwa -2,5%, wohingegen eine Verbindung der Anzapfungsanschlussklemmen 4 und 6 zu einer abgreifbaren Spannung von etwa +2,5% führen würde.

Der vorbekannten Wicklungseinheit haftet der Nachteil an, dass die mittig im Harzblock verlaufenden Ausleitungen 15, 16 und 18 es verhindern, dass die Oberspannungswicklung von einem Abschirmungskäfig vollumfänglich umschlossen werden kann. Der Abschirmungskäfig müsste zur Durchführung der Ausleitungen 15, 16 und 18 eine Öffnung aufweisen, wodurch die Wirkung der Abschirmung aufgehoben würde.

Aufgabe der Erfindung ist es, eine vorteilhafte Wicklungseinheit bereitzustellen, die es ermöglicht, die Oberspannung im Harzblock vollumfänglich durch einen Abschirmungskäfig zu kapseln.

Die Erfindung löst diese Aufgabe durch die Wicklungseinheit gemäss Anspruch 1, mit dem dort genannten kennzeichnenden Teil.

Im Gegensatz zu der aus dem Stand der Technik nach Fig.1 und 2 bekannten Lösung sind die Anzapfungsanschlussklemmen im Rahmen er Erfindung nicht mehr mittig am Isolierköper oder mit anderen Worten Wicklungsblock sondern gemeinsam mit einer der Hauptanschlussklemmen am Stützer ausgebildet. Da der Stützer in der Regel an der Stirnseite der im Isolierkörper angeordneten Oberspannungswicklung angeordnet ist, können auch die Anschlussleitungen der Anzapfungen von der Stirnseite her der Wicklung geführt werden. Anschlussleitungen, die sich in von einer mittig im Isolierkörper angeordneten Anzapfung in Querrichtung aus dem Isolierkörper heraus erstrecken, sind auf diese Art und Weise vermieden. Somit kann die Wicklungseinheit mit einer Abschirmung im Isolierkörper ausgerüstet werden, welche die Wicklung vollständig und käfigartig umschließt. Dabei ist die Abschirmung vorteilhafterweise in unmittelbarer Nähe der Wicklung angeordnet. Bei der Wicklung handelt es sich vorteilhafterweise um eine Oberspannungswicklung, die also für höhere Spannungen und geringere Ströme ausgelegt ist.

Ferner ist der Stützer erfindungsgemäß rotationssymmetrisch ausgebildet und über seinen radialen Umfang mit sich radial zur Längsrichtung erstreckenden Rippen ausgerüstet, wobei sich der Stützer in der Längsrichtung erstreckt und die Anzapfungsanschlussklemmen zwischen zwei der Rippen über den Umfang des jeweiligen Stützers gleichmäßig verteilt angeordnet sind. Gemäß der Erfindung sind Rippen am Stützer vorgesehen, um den Weg für Kriechströme zu vergrößern und diese möglichst vollständig zu unterdrücken. Kriechströme sind unerwünscht, da diese die Spannungsfestigkeit des Isolierkörpers beeinträchtigen können.

Erfindungsgemäß ist die erste Hauptanschlussklemme am freien längsseitigen Ende des Stützers ausgebildet.

Vorteilhafterweise ist die erste Windung der Oberspannungswicklung, über eine sich durch die gesamte Länge des Stützers hindurch erstreckende Ausleitung mit der Hauptanschlussklemme verbunden.

Bei einer Ausgestaltung der Erfindung sind die Anzapfungsanschlussklemmen zum Isolierkörper hin versetzt angeordnet und weisen daher einen Abstand zur ersten Hauptanschlussklemme auf.

Alle Anzapfungsanschlussklemmen sind zwischen zwei Rippen auf der gleichen Höhe angeordnet und über wenigstens eine Rippe von der ersten Hauptanschlussklemme beabstandet.

Hierbei ist es zweckmäßig, dass die Anzahl der Windungen zwischen der ersten stirnseitigen Windung der Wicklung und den Anzapfungen möglichst klein ist. Ansonsten wäre der Potenzialunterschied zwischen der ersten Hauptanschlussklemme und den Anzapfungsanschlussklemmen am Stützer zu groß, als dass diese gemeinsam an einem Stützer angeordnet und durch lediglich eine Rippe voneinander beabstandet sind.

Vorteilhafterweise liegt die Anzahl der Windungen der ersten Teilwicklung, deren oberste stirnseitige Windung mit der ersten Hauptanschlussklemme verbunden ist und deren letzte Windung mit einer Anzapfungsanschlussklemme am Stützer verbunden ist, zwischen 1 und 20, wohingegen die Anzahl der Windungen der zweiten Teilwicklung, deren erste stirnseitige Windung mit einer Anzapfungsanschlussklemme verbunden ist und deren letzte Windung mit der zweiten Hauptanschlussklemme verbunden ist.

Zweckmäßigerweise ist ein zweiter Stützer vorgesehen, der sich vom Wicklungskörper zu seinem freien Ende hin erstreckt, wobei die zweite Hauptanschlussklemme am freien Ende des zweiten Stützers ausgebildet ist. Gemäß dieser vorteilhaften Weiterentwicklung sind zwei Hauptanschlussklemmen vorgesehen, die jeweils am freien Ende eines Stützers angeordnet sind. Zwischen den Anschlussklemmen kann durch Überbrücken der zweckmäßig ausgewählten Anzapfungsanschlussklemmen die Anzahl der zwischen der ersten und zweiten Hauptanschlussklemme liegenden Windungen und somit die Spannung eingestellt werden.

Gemäß einer diesbezüglich zweckmäßigen Weiterentwicklung weist auch der zweite Stützer Rippen auf. Auch hierbei dienen die Rippen der Vergrößerung des Kriechweges und somit der Erhöhung der Spannungsfestigkeit der Wicklungseinheit.

Vorteilhafterweise bestehen der Isolierkörper und jeder Stützer aus einem ausgehärteten Harz. Als zweckmäßiger Harz kommt hier Epoxydharz in Betracht, wobei dem Harz zweckmäßige Zusätze zum Aushärten zugefügt sind. Isolierkörper aus Harz sind dem Fachmann jedoch bekannt, so dass an dieser Stelle auf detailliertere Ausführungen hierzu verzichtet werden kann.

Gemäß einer bevorzugten Ausgestaltung der Erfindung ist eine am Stützer gehaltene flexible Abdeckkappe vorgesehen, die dem Schutz der Anzapfungsanschlussklemmen dient. Die Kappe ist beispielsweise aus einem flexiblen Elastomer hergestellt und dient zum Abhalten von Schmutz, Regenwasser oder dergleichen. Aufgrund der Flexibilität der Abdeckkappe kann diese über die jeweiligen Rippen des Stützers gegebenenfalls über die Anzapfungsanschlussklemmen gestülpt werden.

Weitere zweckmäßige Ausgestaltungen und Vorteile der Erfindung sind Gegenstand der nachfolgenden Beschreibung von Ausführungsbeispielen der Erfindung unter Bezug auf die Figuren der Zeichnung, wobei gleiche Bezugszeichen auf gleich wirkende Bauteile verweisen und wobei
- Figuren 1 und 2: eine Wicklungseinheit gemäß dem Stand der Technik in einer Stirnansicht bzw. in einer geschnittenen Seitenansicht,
- Figuren 3 und 4: eine Wicklungseinheit gemäß der vorliegenden Erfindung in einer Stirnansicht bzw. in einer geschnittenen Seitenansicht,
- Figuren 5 und 6 StütWicklungseinheit: ein Ausführungsbeispiel des zers der erfindungsgemässen in einer geschnittenen Seitenbzw. Queransicht und
- Figur 7: ein Ausführungsbeispiel der erfindungsgemäßen Wicklungseinheit, die in einer perspektivischen Ansicht verdeutlichen.

Figuren 1 und 2 zeigen eine Wicklungseinheit gemäß dem Stand der Technik wie bereits eingangs ausführlich beschrieben wurde, so dass eine erneute Darstellung entfallen kann.

Figur 3 zeigt ein Ausführungsbeispiel der erfindungsgemäßen Wicklungseinheit 10 in einer Stirnansicht. Figur 4 zeigt die Wicklungseinheit von Figur 3 in einer geschnittenen Seitenansicht.

Die in den Figuren 3 und 4 dargestellte erfindungsgemäße Wicklungseinheit 10 verfügt über einen festen Wicklungskörper, der als Harzblock 11 ausgeführt ist. In dem Harzblock 11 ist eine Wicklung 12 eingebettet. Die Wicklung 12, die hier als Oberspannungswicklung 12 ausgeführt ist, umfasst wieder eine erste Teilwicklung 13 sowie eine zweite Teilwicklung 14, die galvanisch voneinander getrennt sind. Die oberste Wicklungslage der ersten Teilwicklung 13 ist über eine Ausleitung 18 mit der ersten Hauptanschlussklemme 19 eines Stützers 1 verbunden. Die erste Hauptanschlussklemme 19 ist am freien Ende des Stützers 1 angeordnet, das vom Isolierkörper 11 abgewandt ist. Die letzte Windungslage der ersten Teilwicklung 13 ist - wie beim Stand der Technik gemäß der Figuren 1 und 2 - über eine Ausleitung 15 mit der Anzapfungsanschlussklemme 5 verbunden, die jedoch im Gegensatz zu der in Figur 1 dargestellten Wicklungseinheit am Stützer 1 ausgebildet ist. Entsprechendes gilt für die Anzapfungsanschlussklemmen 3 und 4, die ebenfalls mit Anzapfungen 17 der ersten Teilwicklung 13 verbunden sind. Die erste Wicklungslage der zweiten Teilwicklung 14 ist wieder über eine Ausleitung 16 mit der Anzapfungsanschlussklemme 6 verbunden, die ebenfalls am Stützer 1 angeordnet ist. Entsprechendes gilt für die Anzapfungsanschlussklemmen 7 und 8, die über die Ausleitungen 18 mit Anzapfungen 17 der zweiten Teilwicklung 14 verbunden sind. Alle Ausleitungen 15, 16 und 18 der Teilwicklung 13, 14 erstrecken sich somit durch den Stützer 1 zu den dort ausgebildeten Klemmen. Ausleitungen in der Mitte der Wicklung 12 und des Wicklungskörpers 11 sind erfindungsgemäß vermieden.

Darüber hinaus unterscheiden sich die Teilwicklungen 13, 14 hinsichtlich der Anzahl der Windungen. Während bei der Wicklungseinheit 11 gemäß Figur 2 die erste Teilwicklung 13 und die zweite Teilwicklung 14 nahezu identisch dimensioniert und in etwa die gleiche Anzahl an Windungen aufweisen, ist die erste Teilwicklung 13 bei dem in Figur 4 gezeigten Ausführungsbeispiel der Erfindung deutlich kleiner dimensioniert und mit weniger Windungen ausgestattet als die zweite Teilwicklung 14. Dies hat den Vorteil, dass die Ausleitungen 15, 16 und 18 nicht unnötig lang parallel zu der Wicklung 12 zum Stützer 1 im Harzblock 11 geführt werden müssen, so dass die erfindungsgemäße Wicklungseinheit 10 einfacher und kostengünstiger ausgestaltet werden kann.

In Figur 4 ist ferner erkennbar, dass der Stützer 1 rotationssymmetrisch ausgestaltet ist und Rippen 22 ausbildet, um den Kriechstrompfad zu verlängern und somit die Spannungsfestigkeit zu erhöhen. Darüber hinaus ist erkennbar, dass die Anzapfungsanschlussklemmen 3, 4, 5, 6, 7 und 8 alle gemeinsam zwischen der ersten und der zweiten Rippe 23 und 24 des Stützers 1 angeordnet sind.

Auch der Stützer 2, an dessen freiem Ende sich die zweiten Hauptanschlussklemme 20 befindet, ist mit Außenrippen 22 ausgerüstet.

Figur 5 zeigt den Stützer 1 mit der ersten Hauptanschlussklemme 19 in einer Schnittansicht, in welcher lediglich die Anzapfungsanschlussklemmen 7 und 5 erkennbar sind, die mit der letzen beziehungsweise ersten Windung der ersten Teilwicklung 13 verbunden sind. Die Anzapfungsanschlussklemme 7 ist über die Ausleitung 18 mit einer Anzapfung 17 der zweiten Teilwicklung 14 verbunden.

Figur 6 zeigt den Stützer 1 gemäß Figur 5 in einer Draufsicht. Dort sind alle Anzapfungsanschlussklemmen 3, 4, 5, 6, 7 und 8 sowie die mittige Anschlussleitung 18 für die erste Hauptanschlussklemme 19 erkennbar.

In Figur 5 ist ferner gezeigt, dass die erste Rippe 23 eine Unterrippe 25 aufweist, die in etwa den gleichen Radius aufweist wie die zweite Rippe 24. Dabei sind die Anzapfungsanschlussklemmen unterhalb der Unterrippe 25 und der zweiten Rippe 24 angeordnet. Die zweite Anschlussrippe 24 ist radial etwas kürzer ausgestaltet ist als die restlichen Rippen 22 des Stützers 1. Somit ist das Überstülpen einer flexiblen Abdeckungskappe über die zweite Rippe 24 und die Unterrippe 25 vereinfacht.

Figur 7 zeigt die Wicklungseinheit 10 in einer perspektivischen Darstellung, in der erkennbar ist, dass die Anzapfungsanschlussklemmen 3, 4, 5, 6, 7 und 8 über den Umfang des Stützers 1 hinweg gleichmäßig verteilt und somit mit gleichem radialen Abstand zueinander angeordnet sind. Darüber hinaus ist der zweite Stützer 2 mit der zweiten Hauptanschlussklemme 20 erkennbar. Ferner ist der Harzblock 11 dargestellt, in dem eine Oberspannungswicklung sowie zwei Unterspannungswicklungen angeordnet sind. Die Oberspannungswicklung ist eingangsseitig mit den Hauptanschlussklemmen 19 und 20 verbunden, wobei die Unterspannungswicklungen mit den Unterspannungsanschlussklemmen 25 elektrisch verbunden ist. Der Wicklungskörper 11 ist mit einer mittigen Montageöffnung 26 ausgeführt, die zur Aufnahme eines Kernschenkels vorgesehen ist. Der Kernschenkel ist Teil einer sich kranzförmig um den Wicklungskörper 11 erstreckenden magnetisierbaren Kerneinheit zur induktiven Kopplung der Wicklungen, die jedoch figürlich jedoch nicht dargestellt ist.

## Patentansprüche

1. Wicklungseinheit (10) zum Anschluss an ein Hochspannungsnetz mit
- einer in einem festen Isolierkörper (11) der Wicklungseinheit eingebetteten Wicklung (12),
- einer ersten Hauptanschlussklemme (19), die mit einem ersten Wicklungsende der Wicklung (12) verbunden und an einem ersten am Isolierkörper (11) angeformten Stützer (1) angeordnet ist, und
- einer zweiten Hauptanschlussklemme (20), die mit einem zweiten Wicklungsende der Wicklung (12) verbunden ist,
- wobei die Wicklung Teilwicklungen (13, 14) und Anzapfungen (17) aufweist, mittels derer die Anzahl der in Reihe geschalteten Windungen der Teilwicklungen (13, 14) einstellbar ist und die jeweils über eine jeweilige sich in dem Isolierkörper (11) erstreckende Ausleitung (15, 16,18) mit einer jeweiligen von außen zugänglichen Anzapfungsanschlussklemme (3,4,5,6,7,8) verbunden sind, wobei die Anzapfungsanschlussklemmen (3,4,5,6,7,8) am Stützer (1) ausgebildet sind,
- wobei der Stützer (1) rotationssymmetrisch ausgebildet ist und sich in einer Längsrichtung erstreckt, **dadurch gekennzeichnet, dass** der Stützer über seinen radialen Umfang mit sich radial zur Längsrichtung erstreckenden Rippen (22, 23, 24, 25) ausgerüstet ist, wobei die erste Hauptanschlussklemme (12) am freien längsseitigen Ende des Stützers (1), das vom Isolierkörper (11) abgewandt ist, ausgebildet ist und wobei die Anzapfungsanschlussklemmen (3,4,5,6,7,8) zwischen zwei der Rippen (24,25) über den radialen Umfang des besagten Stützers (1) gleichmäßig verteilt angeordnet sind.

2. Wicklungseinheit (10) nach einem der vorhergehenden Ansprüche,
**dadurch gekennzeichnet, dass**
ein zweiter Stützer (2) der Wicklungseinheit vorgesehen ist, der sich vom Isolierkörper (11) zu seinem freien Ende hin erstreckt, wobei die zweite Hauptanschlussklemme (20) am freien Ende des zweiten Stützers (2) ausgebildet ist.

3. Wicklungseinheit (10) nach Anspruch 2,
**dadurch gekennzeichnet, dass**
der zweite Stützer (2) Rippen (22) aufweist.

4. Wicklungseinheit (10) nach einem der vorhergehenden Ansprüche,
**dadurch gekennzeichnet, dass**
der Isolierkörper (11) und jeder genannte Stützer (1,2) aus einem ausgehärteten Harz gefertigt sind.

5. Wicklungseinheit (10) nach einem der vorhergehenden Ansprüche,
**dadurch gekennzeichnet, dass**
eine am Stützer (1) gehaltene flexible Abdeckkappe der Wicklungseinheit zum Schutz der Anzapfungsanschlussklemmen (3,4,5,6,7,8) dient.

## Claims

1. Winding unit (10) for connection to a high-voltage grid, having
- a winding (12) that is embedded in a solid insulating body (11) of the winding unit,
- a first main connection terminal (19) that is connected to a first winding end of the winding (12) and is arranged on a first support (1) that is formed on the insulating body (11), and
- a second main connection terminal (20) that is connected to a second winding end of the winding (12),
- wherein the winding comprises partial windings (13, 14) and taps (17), by means of which the number of series-connected turns of the partial windings (13, 14) can be adjusted, and which are respectively connected, by means of a respective outgoing line (15, 16, 18) that extends in the insulating body (11), to a respective tap connection terminal (3, 4, 5, 6, 7, 8) that is accessible from the exterior, wherein the tap connection terminals (3, 4, 5, 6, 7, 8) are formed on the support (1),
- wherein the support (1) has a rotationally symmetrical configuration and extends in a longitudinal direction,
**characterized in that**
the support is equipped, over the radial periphery thereof, with ribs (22, 23, 24, 25) extending radially with respect to the longitudinal direction, wherein the first main connection terminal (12) is formed on the free longitudinal-side end of the support (1) that is remote from the insulating body (11), and wherein the tap connection terminals (3, 4, 5, 6, 7, 8) are arranged between two of the ribs (24, 25) in an evenly-distributed manner over the radial periphery of said support (1) .

2. Winding unit (10) according to the preceding claim,
**characterized in that**
a second support (2) of the winding unit is provided, which extends from the insulating body (11) towards the free end thereof, wherein the second main connection terminal (20) is formed at the free end of the second support (2).

3. Winding unit (10) according to Claim 2,
**characterized in that**
the second support (2) comprises ribs (22).

4. Winding unit (10) according to one of the preceding claims,
**characterized in that**
the insulating body (11) and each support (1, 2) mentioned are manufactured from a cured resin.

5. Winding unit (10) according to one of the preceding claims,
**characterized in that**
a flexible cap, which is held on the support (1), of the winding unit is used to protect the tap connection terminals (3, 4, 5, 6, 7, 8).

## Revendications

1. Unité (10) de bobinage à raccorder à un réseau de haute tension, comprenant
- un enroulement (12) incorporé dans un corps (11) isolant solide de l'unité de bobinage,
- une première borne (19) principale de raccordement, qui est reliée à une première extrémité de l'enroulement (12) et qui est disposée sur un premier isolateur (1) support formé sur le corps (11) isolant, et
- une deuxième borne (20) principale de raccordement, qui est reliée à une deuxième extrémité de l'enroulement (12),
- dans laquelle l'enroulement a des enroulements (13, 14) partiels et des branchements (17), au moyen desquels le nombre des spires montées en série des enroulements (13, 14) partiels est réglable et qui sont respectivement, par une ligne (15, 16, 18) respective de sortie, s'étendant dans le corps (11) isolant, reliés à une borne (3, 4, 5, 6, 7, 8) de raccordement de branchement respective accessible de l'extérieur, dans laquelle les bornes (3, 4, 5, 6, 7, 8) de raccordement de branchement sont constituées sur l'isolateur (1) support,
- dans laquelle l'isolateur (1) support est de révolution et s'étend dans une direction longitudinale,
**caractérisée en ce que**
l'isolateur support est équipé, sur son pourtour radial, de nervures (22, 23, 24, 25) s'étendant radialement à la direction longitudinale, dans laquelle la première borne (12) principale de connexion est formée à l'extrémité libre du côté longitudinal de l'isolateur (1) support, qui n'est pas tournée vers le corps (11) isolant, et dans laquelle les bornes (3, 4, 5, 6, 7, 8) de raccordement de branchement sont réparties uniformément sur le pourtour radial dudit isolateur (1) support, entre deux des nervures (24, 25).

2. Unité (10) de bobinage suivant l'une des revendications précédentes,
**caractérisée en ce qu'**
il est prévu un deuxième isolateur (2) support de l'unité de bobinage, qui s'étend du corps (11) isolant à son extrémité libre, dans laquelle la deuxième borne (20) principale de raccordement est formée à l'extrémité libre du deuxième isolateur (2) support.

3. Unité (10) de bobinage suivant la revendication 2,
**caractérisée en ce que**
le deuxième isolateur (2) support à des nervures (22).

4. Unité (10) de bobinage suivant l'une des revendications précédentes,
**caractérisée en ce que**
le corps (11) isolant et chaque isolateur (1, 2) support mentionné est fabriqué en une résine durcie.

5. Unité (10) de bobinage suivant l'une des revendications précédentes,
**caractérisée en ce qu'**
une coiffe de recouvrement souple, maintenue sur l'isolateur (1) support, de l'unité de bobinage sert à la protection des bornes (3, 4 , 5, 6, 7, 8) de raccordement de branchement.
